# EUROPÄISCHE PATENTSCHRIFT

(11) **EP 3 498 937 B1**
(45) Veröffentlichungstag und Bekanntmachung des Hinweises auf die Patenterteilung: **20.04.2022**
(21) Anmeldenummer: 18207510.1
(22) Anmeldetag: 21.11.2018
(51) Int. Cl.: E04H 4/08

(54) **VERSCHLUSSANORDNUNG ZUM ABDECKEN VON OFFENEN BEHÄLTERN**
CLOSURE ARRANGEMENT FOR COVERING OPEN CONTAINERS
DISPOSITIF DE FERMETURE PERMETTANT DE COUVRIR DES RÉCIPIENTS OUVERTS

(30) Priorität: 29.11.2017 DE 202017107235 U
(43) Veröffentlichungstag der Anmeldung: 19.06.2019
(73) Patentinhaber: REHAU Industries SE & Co. KG, 95111 Rehau (DE)
(72) Erfinder: Bühlmeyer, Christian, 1120 Wien (AT); Goldstein, Jörg, 95028 Hof (DE); Michels, Peter, 95028 Hof (DE); Niehoff, Ansgar, 95111 Rehau (DE)

(56) Entgegenhaltungen:
- EP-A1- 2 103 762
- EP-A1- 3 020 890
- EP-A2- 2 309 079
- EP-A2- 2 860 327
- WO-A1-2011/085414
- DE-A1- 2 756 738
- DE-A1- 10 103 204
- DE-U1- 8 906 556
- FR-A1- 2 747 717
- US-A1- 2003 213 057

## Beschreibung

Die Erfindung betrifft das technische Gebiet der Verschlussanordnungen zum Abdecken von offenen Behältern mit einer darin befindlichen Flüssigkeit, insbesondere zum Abdecken von Schwimmbecken.

Derartige Verschlussanordnungen zum Abdecken von offenen Behältern mit einer darin befindlichen Flüssigkeit sind im Stand der Technik bereits beschrieben.

So beschreibt beispielsweise die DE 196 46 117 C1 einen Solarrollladen für Schwimmbadabdeckungen, bei der jeder Rollladenstab eine Anzahl geschlossener Kammern (Hohlkammern), einen im Querschnitt T-förmigen Kupplungssteg und eine den Kupplungssteg aufnehmende, eine schlitzartige Öffnung aufweisende Aufnahme, besitzt und wobei jeder Rollladenstab auf seiner Oberseite aus transparentem Kunststoff besteht und seine Unterseite mit dunkler Farbe beschichtet oder durchgefärbt ist.

Diese Rollladenstäbe sind in ihrer Herstellung insbesondere durch die unterschiedliche Beschichtung bzw. Färbung einzelner Bestandteile kostenaufwendig herzustellen.

Ebenfalls nachteilig bei diesen Rollladenstäben und der daraus herzustellenden Schwimmbadabdeckungen ist, dass mindestens die zwei Hohlkammern an den freien Enden eines jeden Rollladenstabes flüssigkeitsdicht zu verschließen sind, sodass die Schwimmbadabdeckung ihre Funktion erst erfüllen kann.

Ein weiterer Nachteil dieser Schwimmbadabdeckung besteht darin, dass bei Einführen des Kupplungssteges in die Aufnahmekammer, welches zur Herstellung einer Schwimmbadabdeckung erforderlich ist, diese Verbindung gegen Längsverschiebungen der einzelnen Rollladenstäbe zusätzlich zu sichern ist.

Eine weitere Verschlussanordnung zum Abdeckung von offenen Behältern mit einer darin befindlichen Flüssigkeit ist beispielsweise in der DE 195 08 953 C1 beschrieben. Dieser Hohlkörper aus Metall oder Kunststoff mit mindestens einer axialen Kammertrennwand und einem wasserdichten Verschluss, der aus einer mit Einfüll- und Entlüftungsöffnungen versehenen Kappe besteht, die formschlüssig in jede Kammer des Hohlkörpers einsetzbare Stopfen aufweist, an denen mit Abstand eine den Querschnitt der jeweiligen Kammer ausfüllende Kolbenplatte befestigt ist und bei der der zwischen Kolbenplatte und Kappe befindliche Hohlraum mit einem dauerelastischen Füllmittel, vorzugsweise auf Kunststoffbasis ausgefüllt ist, wobei in der Kappe jeweils mindestens ein über die Kammertrennwand führender Überlaufkanal für das Füllmittel vorgesehen ist. Der Hohlkörper ist dabei als Rollladenprofil ausgebildet und soll zu einer Schwimmbadabdeckung zusammengefügt sein, die auf der Wasseroberfläche aufliegt.

Nachteilig hierbei ist, dass jede einzelne Hohlkammer eines Rollladenstabes mit einer eine spezielle Geometrie aufweisenden Abdichtvorrichtung zu versehen ist, die hier aus einer Kolbenplatte und einer dazwischen angeordneten dauerelastischen, von außen einzufüllenden Substanz besteht.

In dieser Ausführungsform ist eine derartige Schwimmbadabdeckung äußerst kostenintensiv in der Herstellung der Rollladenprofile und insbesondere in der Konfektion einzelner Rollladenstäbe, die an ihren beiden freien Enden flüssigkeitsdicht zu verschließen und zu einer Schwimmbadabdeckung zusammenzufügen sind.

Die US 2003/213057 A1 offenbart eine weitere Verschlussanordnung zum Abdecken von offenen Behältern mit einer darin befindlichen Flüssigkeit, insbesondere zum Abdecken von Schwimmbecken, welche zumindest zwei Basiselemente umfasst, wobei das Basiselement wenigstens mit einer seiner Längsseiten eines benachbarten Basiselementes zumindest abschnittsweise beweglich über wenigstens ein Verbindungsmittel verbunden ist, wobei die Hohlkammer des Basiselements einen Werkstoff aufweist, der als expandierter Polyurethanschaum ausgebildet ist und die Hohlkammern vollständig ausfüllt, wobei das Basiselement ein Verstärkungselement aufweisen kann. Das Verstärkungselement ist als zylindrische Stange ausgebildet und aus einem Material mit geringer Wärmeleitfähigkeit, beispielsweise Kunststoff gebildet. Das Verstärkungselement ist im Querschnitt zylindrisch ausgebildet sowie zentrisch in der mittleren Hohlkammer des Basiselements angeordnet.

Die EP 3020890A1 offenbart eine Verschlussanordnung zum Abdecken von Schwimmbädern, bestehend aus einer Vielzahl von schwimmfähigen Lamellen, deren Längsseiten aneinander angelängt sind, wobei jede Lamelle aus einer ersten Wand und einer zweiten Wand besteht, wobei die zweite Wand der Lamelle ein Scharnier aufweist, um das herum die zweite Wand in Richtung der ersten Wand oder von der weg geschwenkt werden kann, um die Lamelle schnappartig zu öffnen und zu schließen. Dabei sind an der ersten Wand die Aufnahmeöffnungen angeordnet, in die die Rastelemente der zweiten Wand rastend hintergreifen. In den einzelnen Kammern der Lamelle sind weiterhin Schaumstoffstreifen eingebracht. Weiterhin ist die Lamelle ist so ausgebildet, dass in der Aufnahme in der Nähe des Steges zueinander gegenüberliegend angeordnete Zähne vorstehen, um ein Verstärkungsplättchen aufzunehmen.

Die WO 2011/ 085414 A1 offenbart eine Verschlussanordnung zum Abdecken von offenen Behältern mit einer darin befindlichen Flüssigkeit, insbesondere zum Abdecken von Schwimmbecken. Ebenfalls in einer bevorzugten Ausführungsform der Erfindung sind die Elektromotoren an den Profilelementen mittels einer drahtlosen Fernbedienung bedienbar. Die elektronische Leiterplatte (Bedienfeld) kann innerhalb der Endleiste des Vorhangs montiert werden, um den Platzbedarf im Ladebehälter zu reduzieren. Die Platine kann ferner so angepasst werden, dass sie einen Sicherheitsmechanismus enthält, der sicherstellt, dass der Vorhang geöffnet bleibt, wenn ein Hindernis in seinem Bewegungsweg erkannt wird. In dieser Form kann an der Endleiste eine geeignete Erkennungsvorrichtung zur Hinderniserkennung angebracht werden. Die Platine kann ferner so ausgelegt sein, dass sie ein vorübergehendes Öffnen für eine vorgegebene Zeitspanne, z. B. 15 Sekunden, während des Beladens mit Gütern zulässt und sich danach automatisch schließt.

Die EP2860327A1 offenbart eine Verschlussanordnung zum Abdecken von Schwimmbädern, bestehend aus einer Vielzahl von schwimmfähigen Lamellen. Weiterhin ist offenbart in den Abbildungen 3C und 3F, dass sich die Stange in einer Rückwärts-position befindet (nachdem sie sich in Bezug auf die Beckenabdeckung nach hinten bewegt hat), während sie immer noch die Seitenwand des Beckens berührt. An diesem Punkt kann die Becken-abdeckung aufhören, sich vorwärts zu bewegen (oder kann sich weiter vorwärts bewegen, um das Becken abzudichten), aber der Behälter befindet sich in einer Schuttabwurfposition, in der er sich kopfüber und oberhalb der Beckenabdeckung befindet, während der Schutt, der zuvor von der Aufnahme gesammelt wurde, auf die Beckenabdeckung fällt. Es ist weiter veranschaulicht, dass die Schmutzsammelvorrichtung einen vorderen Teil, einen mittleren Teil und einen hinteren Teil aufweist. In der Schmutzsammelposition kann das obere Ende des vorderen Abschnitts niedriger sein als das obere Ende des hinteren Abschnitts. Die Schuttsammeleinheit kann aus einem Netz bestehen, kann Öffnungen enthalten und/oder aus porösem Material mit verschiedenen Porengrößen hergestellt sein. Die Schuttsammel-einheit kann in Form eines austauschbaren Bausatzes geliefert werden, der es ermöglicht, je nach Bedarf eine Vielzahl von Materialien mit unterschiedlichen Porengrößen einzusetzen. Es zeigt ferner eine Boje oder einen Schwimmer, der mit einer vorderen hinteren Kante einer ersten Lamelle der Poolabdeckung verbunden ist. Weiterhin ist ein Leiter und Solarpaneele offenbart, die mit Lamellen der Schwimmbadabdeckung verbunden sind - jeweils ein Solarpanel pro Lamelle.

Weiterhin nachteilig bei den Lösungen im bekannten Stand der Technik ist die Tatsache, dass es bei bestimmungsgemäßer Verwendung der Schwimmbadabdeckungen nicht auszuschließen ist, dass bei einzelnen Rollladenstäben die abdichtenden Endkappen nicht vollumfänglich dicht sind und so die Hohlkammern einzelnen Rollladenstäbe mit Flüssigkeit gefüllt sind und die Schwimmbadabdeckung nicht mehr auf der Oberfläche schwimmt.

Ebenfalls nachteilig bei den Verschlussanordnungen im Stand der Technik ist, dass in bzw. an diese keine zusätzlichen Funktionen bzw. Funktionselemente integrierbar sind, da diese Verschlussanordnungen hinsichtlich ihrer Funktionalität und insbesondere der Dichtigkeit keine optimale und vor allen Dingen sichere Nutzung mehr zulassen.

Hier setzt die Erfindung ein, die sich die Aufgabe gestellt hat, die Nachteile des bekannten Standes der Technik zu überwinden und eine Verschlussanordnung zum Abdecken von offenen Behältern mit einer darin befindlichen Flüssigkeit, aufzuzeigen, die sowohl wirtschaftlich als auch kostengünstig herstellbar ist, welche ein optisch ansprechendes Aussehen bei vollumfänglicher Funktionalität aufweist und die zusätzliche Funktionselemente aufweist, die ein benutzungsgerechtes Aufrollen bzw. Abrollen der Verschlussanordnung bei bestimmungsgemäßer Verwendung problemlos zulassen.

Erfindungsgemäß wird diese Aufgabe durch die Merkmale des Anspruches 1 gelöst. Weitere vorteilhafte Ausgestaltungen sind in den Unteransprüchen beschrieben.

Es hat sich überraschend herausgestellt, dass eine Verschlussanordnung zum Abdecken von offenen Behältern mit einer darin befindlichen Flüssigkeit, insbesondere zum Abdecken von Schwimmbecken, welche zumindest zwei Basiselemente umfasst, wobei das Basiselement wenigstens eine Hohlkammer aufweist, wobei wenigstens ein Basiselement mit einer seiner Längsseiten mit einer dieser gegenüberliegenden Längsseite eines benachbarten Basiselements zumindest abschnittsweise beweglich über wenigstens ein Verbindungsmittel verbunden ist und an der, der mit dem Verbindungsmittel verbundenen Längsseite gegenüberliegenden, Längsseite wenigstens eine Verbindungseinrichtung aufweist, wobei die Hohlkammer des Basiselements einen Werkstoff aufweist, dessen Dichte zwischen 0,01 und 0,7 g / cm³ gemessen nach DIN ISO 1183 beträgt, wobei das Basiselement wenigstens ein Funktionselement aufweist, welches sich dadurch auszeichnet, dass das Funktionselement als Beleuchtungselement ausgebildet ist. Die erfindungsgemäße Verschlussanordnung weist somit gegenüber dem bisher bekannten Stand der Technik einen höheren Auftrieb bei ihrer bestimmungsgemäßen Verwendung auf und sie kann wirtschaftlich und kostengünstig mit weiteren, die Benutzung nicht beeinflussenden Zusatzfunktionen bzw. -elementen versehen werden.

Dabei hat sich als vorteilhaft herausgestellt, dass der Werkstoff des Basiselements ausgewählt ist aus Polyvinylchlorid (PVC); Polyolefin, wie Polypropylen (PP) oder Polyethylen (PE); styrolbasiertes Polymer, wie Polystyrol (PS) oder Styrol-Butadien-Copolymer mit überwiegendem Styrolanteil (SB) oder Acrylnitril-Styrol-Acrylester-Copolymere (ASA) oder Acrylnitril-Butadien-Styrol-Copolymere (ABS) oder Styrolacrylnitril (SAN); Polybutylentherephthalat (PBT); Polyethylentherephthalat (PET); Polyoxymethylen (POM); Polyamid (PA); Polymethylmethacrylat (PMMA); Polyphenylenoxid (PPO); Polyetheretherketon (PEEK); Polyphenylensulfid (PPS); Liquid Crystal Polymer (LCP); Polyamidimide (PAI); Polyvinylidenfluorid (PVDF); Polyphenylsulfon (PPSU); Polyaryletherketon (PAEK); Polyacrylnitril (PAN); Polychlortrifluorethylen (PCTFE); Polyetherketon (PEK); Polyimid (PI); Polyisobuten (PIB); Polyphthalamid (PPA); Polypyrrol(PPY); Polytetrafluorethylen (PTFE); Polyurethan (PUR); Polyvinylalkohol (PVA); Polyvinylacetat (PVAC); Polyvinylidenchlorid (PVDC); sowie Mischungen aus wenigstens zwei dieser Materialien.

Dabei können dem polymeren Werkstoff des Profilelementes geeignete Füll- und / oder Verstärkungsstoffe beigemischt sein, die die mechanischen Eigenschaften positiv beeinflussen insbesondere Glasfasern, Glaskugeln aber auch Füllstoffe wie Kreide, Teflon und dergleichen. Die Füll- und / oder Verstärkungsstoffe sind dabei in Mengen von etwa 5 bis 50 Gew.-%, vorzugsweise 10 bis 35 Gew.-%, bezogen auf die Gesamtmasse, enthalten.

Hierdurch ist neben einer wirtschaftlichen und kostengünstigen Herstellung der erfindungsgemäßen Verschlussanordnung es auch weiterhin realisierbar, dass beispielsweise bei starken Witterungseinflüssen wie insbesondere Hagel die erfindungsgemäße Verschlussanordnung so ausgebildet ist, dass die Basiselemente formstabil und nicht zerstört durch beispielsweise Löcher, sind.

Ein Vorteil der erfindungsgemäßen Verschlussanordnung besteht darin, dass der in der Hohlkammer des Basiselements angeordnete Werkstoff ausgewählt ist aus vorzugsweise Polyvinylchlorid (PVC), Polyurethan (PU), Acrylnitril-Butadien-Styrol (ABS), Polystyrol (PS), Acrylester-Styrol-Acrylnitril (ASA), Polypropylen (PP), Polyethylen (PE), Polyethylenterephthalat (PET), Polycarbonat (PC), Polymethylmethacrylat (PMMA) oder deren Copolymeren, aus Silikon bzw. Poly(organo)siloxanen, sowie ausgewählt aus der Gruppe der Thermoplastischen Elastomere bspw. auf Olefinbasis und/oder auf Urethanbasis, der vernetzten thermoplastischen Elastomere auf Olefinbasis, der Thermoplastischen Copolyester, der Thermoplastischen Copolyamide, sowie aus Mischungen dieser Werkstoffe. Neben der wirtschaftlichen und kostengünstigen Herstellung der die erfindungsgemäße Verschlussanordnung bildenden Basiselemente ist dadurch auch deren Schwimmfähigkeit gewährleistet.

Ein weiterer Vorteil der erfindungsgemäßen Verschlussanordnung besteht darin, dass diese überraschenderweise bei bestimmungsgemäßer Verwendung eine Wärmeleitfähigkeit von etwa 0,037 W/Km nach der HOT DISK-Methode gemäß ISO 22007 aufweist, damit ist es überraschend möglich, dass eine im Behälter befindliche, erwärmte Flüssigkeit durch die erfindungsgemäße Verschlussanordnung isolieren und abdeckbar ist.

In einer vorteilhaften Ausgestaltung ist die erfindungsgemäße Verschlussanordnung so ausgebildet, dass das Funktionselement wenigstens teilweise in die Hohlkammer des Basiselements hineinragt. Vorteilhafterweise ist ein Funktionselement an und/oder in einem Basiselement der Verschlussanordnung einbringbar bzw. fixierbar. Bei bestimmungsgemäße Verwendung der erfindungsgemäßen Verschlussanordnung ist insbesondere ein einfaches und problemloses Auf- oder Abrollen aus bzw. vom offenen Behälter ohne Störungen realisierbar.

In einer weiteren vorteilhaften Ausgestaltung ist die erfindungsgemäße Verschlussanordnung so ausgebildet, dass das Funktionselement wenigstens teilweise aus dem Basiselement herausragt. Vorteilhafterweise ist ein beliebiges Funktionselement an jeder Stelle in oder an einem Basiselement der Verschlussanordnung einbringbar bzw. fixierbar, ohne das die Verschlussanordnung bei ihrer bestimmungsgemäßen Verwendung insbesondere beim Auf- oder Abrollen aus bzw. vom offenen Behälter eine Funktionsstörung aufweist.

Dabei hat es sich weiterhin als vorteilhaft erwiesen, dass bei der erfindungsgemäßen Verschlussanordnung das Funktionselement etwa bündig mit der Wand der Hohlkammer des Basiselements abschließt. Die erfindungsgemäße Verschlussanordnung kann somit mit entsprechend dimensionierten, miniaturisierten Funktionselementen bestückt werden, welche bei bestimmungsgemäßer Verwendung beim Abdecken von offenen Behältern mit einer darin befindlichen Flüssigkeit dem Nutzer einen beispielsweise optischen aber auch einen sicherheitstechnischen Mehrwert bieten, indem beispielsweise das Funktionselement als Beleuchtungselement ausgebildet ist.

Vorteilhafterweise eignen sich für ein als Beleuchtungselement ausgebildetes Funktionselement lichtemittierende Dioden (LED), welche in wenigstens ein Basiselement der erfindungsgemäßen Verschlussanordnung einbringbar bzw. fixierbar sind.

Dabei kann das als Beleuchtungselement ausgebildete Funktionselement der erfindungsgemäßen Verschlussanordnung so ausgebildet sein, dass bei einem Auf- oder Abrollen der erfindungsgemäßen Verschlussanordnung das im Basisprofil angeordnete Funktionselement durch beispielsweise geeignete Federelement aus diesem heraus bewegt und seiner Funktion beispielsweise als Beleuchtungselement nachkommt.

Ebenfalls vorteilhaft bei der erfindungsgemäßen Verschlussanordnung ist, dass das Funktionselement stoffschlüssig oder formschlüssig am Basiselement und/oder in wenigstens einer Hohlkammer des Basiselements angeordnet ist. Dies lässt eine variable Positionierung bzw. Fixierung verschiedenster Funktionselemente bei der erfindungsgemäßen Verschlussanordnung zu.

In einer weiteren vorteilhaften Ausgestaltung der erfindungsgemäßen Verschlussanordnung ist das Funktionselement als Sensorelement ausgebildet. Hierdurch ist es überraschenderweise erstmals möglich, mit der erfindungsgemäßen Verschlussanordnung bei ihrer bestimmungsgemäßen Verwendung zum Abdecken von offenen Behältern mit einer darin befindlichen Flüssigkeit zusätzliche Möglichkeiten zur Verfügung zu stellen wie beispielsweise die Ermittlung der Wasserqualität der im befindlichen Flüssigkeit oder auch die Feststellung der genauen Position der am offenen Behälter angeordneten Verschlussanordnung.

Die Verschlussanordnung weist an wenigstens einem Basiselement ein Funktionselement, welches als Sensorelement ausgebildet ist, auf, beispielsweise Temperaturmesssensoren, Lichtsensoren, Wasserzusammensetzungssensoren, Längenmesssensoren, Lagerpositionssensoren, Entfernungssensoren und dergleichen, welche der Verschlussanordnung neue Funktionalitäten verleihen, ohne dass deren bestimmungsgemäße Verwendung insgesamt eingeschränkt bzw. reduziert ist. Die als Funktionselement ausgebildeten Sensorelemente können dabei einerseits im Herstellungsprozess der die Verschlussanordnung bildenden Basiselemente eingebracht bzw. angebracht werden, andererseits ist es aber auch möglich, diese nachträglich in die Verschlussanordnung zu integrieren.

In einer weiteren ebenfalls vorteilhaften Ausgestaltung der Verschlussanordnung ist das Funktionselement als ein, wenigstens ein Volumen umschließendes, Speicherelement ausgebildet. Die Verschlussanordnung zeichnet sich in diesem Ausführungsbeispiel dadurch aus, dass das als Speicherelement ausgebildete Funktionselement beispielsweise Flüssigkeiten, Additive, Chemikalien aufweist, die insbesondere die unter der Verschlussanordnung befindliche Flüssigkeit beeinflussen können.

So weist die Verschlussanordnung ein als Speicherelement ausgebildetes Funktionselement auf, durch welches über an sich bekannte beispielsweise über Funk bzw. WLAN gesteuerte Aktivitäten des Nutzers in Verbindung mit den als Sensorelementen ausgebildeten Funktionselement die Qualität der im offenen Behälter befindlichen Flüssigkeit den persönlichen Ansprüchen aber auch den gesetzlichen Anforderungen problemlos anpassbar ist.

Die Verschlussanordnung ist weiterhin so ausgebildet, dass an wenigstens einer Verbindungseinrichtung des Basiselements wenigstens eine, ein Fixierelement aufnehmende, Aufnahmeöffnung angeordnet ist. In dieser vorteilhaften Ausgestaltung ist die Verschlussanordnung einerseits wirtschaftlich und kostengünstig herstellbar im Urformverfahren wie beispielsweise in der an sich bekannten Extrusion bzw. der Coextrusion und andererseits können dadurch die einzelnen Basiselemente über die Verbindungsmittel bzw. die Verbindungseinrichtungen miteinander beweglich verbunden und über ein zusätzliches Fixierelement fixiert werden.

Es hat sich auch als vorteilhaft herausgestellt, dass das Fixierelement kraftschlüssig und / oder formschlüssig und / oder stoffschlüssig in der Aufnahmeöffnung des Basiselements angeordnet ist. Hierdurch ist insbesondere eine wirtschaftliche und kostengünstige Montage der die Verschlussanordnung bildenden Basiselemente realisierbar.

Dabei hat es sich weiterhin als vorteilhaft herausgestellt, dass insbesondere der in der Hohlkammer des Basiselements der Verschlussanordnung angeordnete Werkstoff, dessen Dichte zwischen 0,01 und 0,7 g / cm³ gemessen nach DIN ISO 1183 beträgt, sich dadurch auszeichnet, dass er stoffschlüssig mit der Innenwand des Basiselements diese fixierend, verbunden ist.

Ein weiterer Vorteil besteht darin, dass eine Verschlussanordnung zur Verfügung stellbar ist, die sich sehr schnell und einfach den unterschiedlichen Geometrien von Schwimmbädern vor Ort anpassen lässt und bei der Montage der einzelnen Basiselemente zur Verschlussanordnung und deren Fixierung, insbesondere gegen mögliche Längsverschiebungen einfach und idealerweise werkzeuglos möglich ist. Ein weiterer Vorteil der Verschlussanordnung besteht auch darin, dass bei einer kraftschlüssigen Verbindung bzw. Fixierung eine einfache Austauschbarkeit einzelner Basiselemente der Verschlussanordnung insbesondere bei Beschädigungen problemlos möglich ist.

In einer ebenfalls vorteilhaften Ausgestaltung der erfindungsgemäßen Verschlussanordnung sind die Basiselemente so ausgebildet, dass sie eine Wanddicke im Bereich von etwa 0,05 bis 5,0 mm, vorzugsweise 0,1 bis 2,5 mm aufweisen. Hierdurch können in einer wirtschaftlichen und kostengünstigen Fertigung die einzelnen, die erfindungsgemäße Verschlussanordnung bildenden, Basiselemente zur Verfügung gestellt werden.

Ebenfalls vorteilhaft bei der erfindungsgemäßen Verschlussanordnung ist, dass der in der Hohlkammer des Basiselements angeordnete Werkstoff über wenigstens eine Distanzschicht von der, die Hohlkammer umgebenden Wand beabstandet angeordnet ist. Die erfindungsgemäße Verschlussanordnung lässt sich somit in mehreren unterschiedlichen Farben, bedingt durch die Einfärbung der Distanzschicht und / oder des Basiselements wirtschaftlich und kostengünstig zur Verfügung stellen.

Ein weiterer Vorteil der erfindungsgemäßen Verschlussanordnung besteht darin, dass der in der Hohlkammer des Basiselements angeordnete Werkstoff über die Distanzschicht selbst mit der die Hohlkammer umgebenden Wand stoffschlüssig angeordnet ist. Hierbei kann die Distanzschicht als an sich bekanntes Klebstoffsystem ausgebildet sein. Der Werkstoff der Distanzschicht ist dabei ausgewählt aus der Gruppe der Polyamide (PA); der Polyurethane (PUR), der Polyolefine, insbesondere Polyethylen (PE); der amorphen Polyalphaolefine (APAO); der Styren- bzw., Styren- Buthylen Copolymere; der thermoplastischen Elastomere (TPE), insbesondere der thermoplastischen Elastomere auf UrethanBasis (TPE-U), der thermoplastischen Copolyamide (TPE-A), der thermoplastischen Polyester-Elastomere (TPE-E); der Ethylenvinylacetat-Copolymere (EVAC) und dergleichen. Es hat sich als vorteilhaft bei der erfindungsgemäßen Verschlussanordnung weiterhin herausgestellt, dass die Distanzschicht eine Dicke von etwa 0,05 mm bis etwa 5 mm, vorzugsweise 0,05 bis etwa 1,5 mm aufweist.

Ebenfalls vorteilhaft bei der erfindungsgemäßen Verschlussanordnung ist, dass das Basiselement oder zumindest ein Teil des Basiselementes zeilenweise oder schichtweise unter Verwendung eines zeilenaufbauenden oder schichtaufbauenden Fertigungsverfahrens aufgebaut oder hergestellt ist. Weiterhin vorteilhaft ist, dass das Basiselement oder zumindest ein Teil des Basiselementes zeilenweise oder schichtweise durch einen Werkstoffauftrag aufgebaut oder hergestellt ist. Dabei ist vorteilhafterweise die Verschlussanordnung und/ oder das Basiselement oder zumindest ein Teil der Verschlussanordnung und/ oder des Basiselementes aus einem 3D-Datensatz aufgebaut oder hergestellt.

Die Erfindung soll nun an diesen nicht einschränkenden Ausführungsbeispielen näher beschrieben werden.
- Fig. 1:: perspektivische Darstellung einer erfindungsgemäßen Verschlussanordnung;
- Fig. 2:: perspektivische Detaildarstellung einer erfindungsgemäßen Verschlussanordnung;
- Fig. 3:: perspektivische Darstellung einer weiteren erfindungsgemäßen Verschlussanordnung.

In Fig. 1 ist eine perspektivische Detaildarstellung einer erfindungsgemäßen Verschlussanordnung 1 zum Abdecken von offenen Behältern mit einer darin befindlichen Flüssigkeit, insbesondere zum Abdecken von Schwimmbecken, dargestellt.

Die erfindungsgemäße Verschlussanordnung 1 umfasst mehrere Basiselemente 2, wobei jedes Basiselement 2 eine Hohlkammer 5 aufweist, wobei jedes Basiselement 2 mit einer seiner Längsseiten 21, 22 mit einer dieser gegenüberliegenden Längsseite 21, 22 eines benachbarten Basiselements 2 zumindest abschnittsweise beweglich über wenigstens ein Verbindungsmittel 3 verbunden ist und an der, der mit dem Verbindungsmittel 3 verbundenen Längsseite 21 gegenüberliegenden, Längsseite 22 wenigstens eine Verbindungseinrichtung 4 aufweist.

Die erfindungsgemäße Verschlussanordnung 1 ist weiterhin so ausgebildet, dass die Hohlkammer 5 des Basiselements 2 einen Werkstoff aufweist, dessen Dichte über den Querschnitt etwa im Bereich von 0,05 bis 0,1 g / cm³ beträgt.

Weiterhin ist die erfindungsgemäße Verschlussanordnung 1 so ausgebildet, dass an der Verbindungseinrichtung 4 des Basiselements 2 wenigstens eine, ein Fixierelement 7 aufnehmende, Aufnahmeöffnung angeordnet, welche in dieser Ausführung durch das Fixierelement 7 verdeckt ist.

Das an den freien Enden der Basiselemente 2 der erfindungsgemäßen Verschlussanordnung 1 angeordnete Fixierelement 7 ist vorteilhafterweise so ausgebildet und dimensioniert, dass bei bestimmungsgemäßer Verwendung der erfindungsgemäßen Verschlussanordnung 1, insbesondere zum Abdecken von Schwimmbecken, über die gesamte Fläche der erfindungsgemäßen Verschlussanordnung 1 als Abstandshalter zum Rand des abzudeckenden Schwimmbeckens fungiert. Somit kann vorteilhafterweise vermieden werden, dass die freien Enden der Basiselemente 2 der erfindungsgemäßen Verschlussanordnung 1 in direkten Kontakt zum Rand des beispielsweise Schwimmbeckens kommen.

Die erfindungsgemäße Verschlussanordnung 1 ist weiterhin so ausgebildet, dass das Basiselement 2 wenigstens ein, in die Hohlkammer 5 wenigstens teilweise hineinragendes, Funktionselement 9 aufweist. In diesem Ausführungsbeispiel der erfindungsgemäßen Verschlussanordnung 1 weist ein Basiselement 2 ein als Beleuchtungselement ausgebildetes Funktionselement 9, welches in einem kurzen Abstand vom freien Ende des Basiselements 2 angeordnet ist, auf.

Durch die vorteilhafte Anordnung des als Beleuchtungselement ausgebildeten Funktionselements 9, welches in diesem Ausführungsbeispiel wenigstens teilweise aus dem Basiselement 2 herausragt, ist es überraschenderweise möglich, die erfindungsgemäße Verschlussanordnung 1 als solche mit verschiedensten Lichtstärken, Lichtarten, Lichtfarben als Gestaltungs- und bzw. Designelement einzusetzen.

Die erfindungsgemäße Verschlussanordnung 1 weist in diesem Ausführungsbeispiel noch ein als Sensorelement ausgebildetes Funktionselement 9' auf. Das als Sensorelement ausgebildete Funktionselement 9' ist dabei in die Hohlkammer des Basiselements 2 fixierend eingebracht und als Lagepositionssensor ausgebildet.

Die Verschlussanordnung 1 ist weiterhin so ausgebildet, dass an einer Längsseite 22 eines Basiselements 2 ein weiteres als Sensorelement ausgebildetes Funktionselement 9' angeordnet ist, welches teilweise aus dem Basiselement herausragt und bei bestimmungsgemäßem Einsatz der Verschlussanordnung 1 in der im Behälter befindlichen Flüssigkeit eingetaucht ist und dabei als Entfernungssensor ausgebildet ist, sodass bei bestimmungsgemäßer Verwendung der Verschlussanordnung 1 beim Öffnen bzw. Verschließen der offenen Behälter eine entfernungsgesteuerte Bewegung erstmals realisierbar ist.

In einem weiteren Ausführungsbeispiel ist die Verschlussanordnung 1 so ausgebildet, dass das Funktionselement 9" als ein, wenigstens ein Volumen umschließendes, Speicherelement ausgebildet ist. Dieses als Speicherelement ausgebildete Funktionselement 9" ist dabei in der Hohlkammer des Basiselements, dieses teilweise überragend angeordnet.

In der Fig. 2 ist eine perspektivische Detaildarstellung einer erfindungsgemäßen Verschlussanordnung 1 zum Abdecken von offenen Behältern mit einer darin befindlichen Flüssigkeit, insbesondere zum Abdecken von Schwimmbecken, dargestellt.

In dieser Detaildarstellung umfasst die erfindungsgemäße Verschlussanordnung 1 zwei Basiselemente 2.

Die Basiselemente 2 sind so ausgebildet, dass wenigstens ein Basiselement 2 mit einer seiner Längsseiten 21, 22 mit einer dieser gegenüberliegenden Längsseite 21, 22 eines benachbarten Basiselementes 2 zumindest abschnittsweise beweglich über ein Verbindungsmittel 3 verbunden sind und an der, der mit dem Verbindungsmittel 3 verbundenen Längsseite 21 gegenüberliegenden, Längsseite 22 wenigstens eine Verbindungseinrichtung 4 aufweist.

Das an der Längsseite 21 des Basiselements 2 angeordnete Verbindungsmittel 3 ist in diesem Ausführungsbeispiel als einstückig am Basiselement 2 angeordneter, zwei voneinander wegragende Hakenelemente 31, 32 aufweisender Haken ausgebildet.

Die an der Längsseite 22 des Basiselements 2 angeordnete Verbindungseinrichtung 4 ist in diesem Ausführungsbeispiel so ausgebildet, dass sie einen Aufnahmespalt 40 aufweist, der von zwei gekrümmten Enden 41, 42 der Verbindungseinrichtung 4, welche etwa parallel einander gegenüberliegend angeordnet sind, begrenzt ist.

Die Basiselemente 2 der erfindungsgemäßen Verschlussanordnung 1 sind in diesem Ausführungsbeispiel so ausgebildet, dass sie eine Hohlkammer 5 aufweisen.

In der Hohlkammer 5 des Basiselements 2 ist ein Werkstoff angeordnet, dessen Dichte zwischen 0,01 und 0,7 g / cm³ gemessen nach DIN 1183 beträgt. Die Hohlkammer 5 des Basiselements 2 der erfindungsgemäßen Verschlussanordnung 1 ist vollumfänglich durch diesen Werkstoff ausgefüllt. In diesem Ausführungsbeispiel ist der in der Hohlkammer 5 des Basiselements 2 angeordnete Werkstoff ein Schaumstoff auf Basis von Polystyrol (PS) mit einer Dichte von etwa 0,2 g / cm³ gemessen nach DIN 1183.

Der in der Hohlkammer 5 des Basiselements 2 angeordnete Werkstoff ist stoffschlüssig mit der Wand der Hohlkammer 5 verbunden. Dies ist durch das Verfahren der Koextrusion realisiert.

Ein weiterer Vorteil der erfindungsgemäßen Verschlussanordnung 1 besteht insbesondere darin, dass diese bei bestimmungsgemäßer Verwendung eine Wärmeleitfähigkeit von etwa 0,037 W / Km nach der HOT DISK Methode gemäß ISO 22007 aufweist.

Dies führt vorteilhafterweise weiter dazu, dass die erfindungsgemäße Verschlussanordnung 1 zum Abdecken von offenen Behältern mit einer darin befindlichen Flüssigkeit so ausgebildet ist, dass vorteilhafterweise einerseits eine gewisse Isolierwirkung für die unter der erfindungsgemäßen Verschlussanordnung 1 befindliche, größtenteils erwärmten Flüssigkeiten, realisierbar ist und andererseits das bei extremen Witterungseinflüssen wie insbesondere Hagel die erfindungsgemäße Verschlussanordnung 1 so ausgebildet ist, dass in den einzelnen Basiselementen 2 keine Löcher durch ein Durchschlagen von Hagelkörnern realisierbar ist.

Es liegt auch im Rahmen der Erfindung, dass der in der Hohlkammer 5 des Basiselements 2 angeordnete Werkstoff als geschlossenzelliger Schaumstoff und / oder offenzelliger Schaumstoff und / oder gemischtzelliger Schaumstoff und / oder Integralschaum ausgebildet ist. Weiterhin ist der in der Hohlkammer 5 des Basiselements 2 angeordnete Werkstoff aus thermoplastischem und/oder elastomerem und/oder duroplastischem Schaumstoff herstellbar.

Die erfindungsgemäße Verschlussanordnung 1 zum Abdecken von offenen Behältern mit einer darin befindlichen Flüssigkeit umfasst im Allgemeinen mindestens zwei Basiselemente 2, wobei ein Basiselement 2 mit dem an seiner Längsseite 21 angeordneten Verbindungsmittel 3 mit der an dem benachbarten Basiselement 2 an der Längsseite 22 angeordneten Verbindungseinrichtung 4 verbunden ist.

Dabei werden die Basiselemente 2 nicht durch längsseitiges Verschieben und Führen des Verbindungsmittels 3 in die Verbindungseinrichtung 4 zu einer erfindungsgemäßen Verschlussanordnung 1 montiert.

Die Hakenelemente 31, 32 des Verbindungsmittels 3 werden so gegenüber der Verbindungsvorrichtung 4 so positioniert, dass das Hakenelement 31 durch den Aufnahmespalt 40 hinter das gekrümmte Ende 41 der Verbindungsvorrichtung 4 eingehängt und das weitere Hakenelement 32 des Verbindungsmittels 3 durch einen geringen Kraftaufwand hinter das gekrümmte Ende 42 der Verbindungseinrichtung 4 einrastbar ist.

Die erfindungsgemäße Verbindungsanordnung 1 ist weiterhin so ausgebildet, dass an wenigstens einer Verbindungseinrichtung 4 des Basiselements 2 wenigstens eine, ein Fixierelement 7 aufnehmende, Aufnahmeöffnung 6 angeordnet ist.

In diesem Ausführungsbeispiel ist die Aufnahmeöffnung 6 der Verbindungseinrichtung 4 des Basiselements 2 etwa parallel zur Längsseite 22 des Basiselements 2 angeordnet.

Weiterhin ist die erfindungsgemäße Verschlussanordnung 1 so ausgebildet, dass die Aufnahmeöffnung 6 der Verbindungseinrichtung 4 gegenüber der Hohlkammer 5 des Basiselements 2 angeordnet ist. Die Aufnahmeöffnung 6 des Basiselements 2 ist in diesem Ausführungsbeispiel im Querschnitt etwa rund ausgebildet und über die gesamte Längsseite 22 des Basiselements 2 angeordnet.

Die erfindungsgemäße Verschlussanordnung 1 zum Abdecken von offenen Behältern mit einer darin befindlichen Flüssigkeit wird nun entsprechend den Abmessungen des Behälters bzw. des Schwimmbeckens so hergestellt, dass einzelne Basiselemente 2 einer definierten Länge zur Verfügung gestellt werden.

Die Basiselemente 2 werden nun über die an der Längsseite 21 angeordnete Verbindungseinrichtung 3 des jeweils benachbarten Basiselement 2 an der Längsseite 22 angeordnete Verbindungseinrichtung 4 eingeführt, bis die freien Enden der Basiselemente 2 in einem gleichen Abstand voneinander beabstandet angeordnet sind.

Die Fixierung der einzelnen Basiselemente 2 zueinander erfolgt nun über das Fixierelement 7, welches an jedem freien Ende eines Basiselements 2 angeordnet ist.

In diesem Ausführungsbeispiel ist die erfindungsgemäße Verschlussanordnung 1 weiterhin so ausgebildet, dass der in der Hohlkammer 5 des Basiselements 2 angeordnete Werkstoff über eine Distanzschicht 8 von der die Hohlkammer 5 umgebenden Wand beabstandet angeordnet ist. Diese Distanzschicht 8 kann dabei in an sich bekannter Weise als Klebstoffsystem ausgebildet sein und führt zu einer noch besseren stoffschlüssigen Verbindung des in der Hohlkammer 5 des Basiselements 2 angeordneten Werkstoffes.

Die Basiselemente 2 der erfindungsgemäßen Verschlussanordnung 1 sind aus einem polymeren Werkstoff hergestellt, insbesondere aus Polyvinylchlorid (PVC).

In diesem Ausführungsbeispiel sind die Basiselemente 2 der erfindungsgemäßen Verschlussanordnung 1 so ausgebildet, dass sie eine Wanddicke im Bereich von etwa 0,05 bis 5,0 mm, vorzugsweise 0,1 bis 2,5 mm aufweisen. Hierdurch kann vorteilhafterweise eine wirtschaftliche und kostengünstige Fertigung der die erfindungsgemäße Verschlussanordnung 1 bildenden Basiselemente 2 realisiert werden.

Es liegt weiterhin im Rahmen der Erfindung, dass die Basiselemente 2 aus einem polymeren Werkstoff hergestellt sind, der über seine Dicke für sichtbares Licht einen Transmissionsgrad von mindestens 80 % gemessen nach ISO 13468-2 aufweist.

Der in der Hohlkammer 5 des Basiselements 2 angeordnete Werkstoff und / oder die Distanzschicht 8 können dabei in verschiedenen Farben, beispielsweise in Schwarz, hergestellt sein und allein somit der erfindungsgemäßen Verschlussanordnung 1 ein optisch ansprechendes Aussehen verleihen.

Die erfindungsgemäße Verschlussanordnung 1 ist in diesem Ausführungsbeispiel weiterhin so ausgebildet, dass das Basiselement 2 wenigstens ein, in die Hohlkammer 5 wenigstens teilweise hineinragendes, Funktionselement 9 aufweist. Das Funktionselement 9 ist in diesem Ausführungsbeispiel so ausgebildet, dass es wenigstens teilweise aus dem Basiselement 2 herausragt. Das als Beleuchtungselement ausgebildete Funktionselement 9 ist dabei stoffschlüssig in der Hohlkammer 5 des Basiselements 2 angeordnet.

In diesem Ausführungsbeispiel ist es mit der erfindungsgemäßen Verschlussanordnung 1 somit erstmals möglich, ohne zusätzliche Zuführungsleitungen optische bzw. lichttechnische Effekte zu erzeugen, indem die die Verschlussanordnung 1 bildenden Basiselemente 2 als Projektionsfläche für das als Beleuchtungselement ausgebildete Funktionselement 9 nutzbar sind.

Es liegt auch weiterhin im Rahmen der Erfindung, dass bei der erfindungsgemäßen Verschlussanordnung 1 das als Beleuchtungselement ausgebildete Funktionselement 9 so ausgebildet ist, dass es in die Hohlkammer 5 des Basiselements 2 versenkbar ist, sodass bei bestimmungsgemäßer Verwendung der erfindungsgemäßen Verschlussanordnung beispielsweise beim Aufrollen zum Öffnen des Behälters dieses den Aufwickelprozess nicht stört. Ein weiterer Vorteil der erfindungsgemäßen Verschlussanordnung 1 besteht darin, dass das als Beleuchtungselement ausgebildete Funktion Element neun Strom los bzw. ausgeschaltet ist somit elektrische Energie eingespart ist.

Die Verschlussanordnung 1 ist in diesem Ausführungsbeispiel so ausgebildet, dass das Basiselement 2 wenigstens ein, in die Hohlkammer 5 wenigstens teilweise hineinragendes, Funktionselement 9‴ aufweist. Das Funktionselement 9‴ ist in diesem Ausführungsbeispiel als Stromversorgungselement, insbesondere als PV-Element ausgebildet und über ein nicht sichtbares Funktionselement 9 verbunden. In dieser vorteilhaften Ausgestaltung der Verschlussanordnung 1 ist es somit erstmals überraschend möglich, die in der Verschlussanordnung 1 angeordneten Funktionselemente 9, 9', 9" auch mit beispielsweise elektrischem Strom ohne zusätzliche Zuführ- bzw. Abführleitungen zu versorgen, ohne das bei bestimmungsgemäßer Verwendung der erfindungsgemäßen Verschlussanordnung zum Abdeckung von offenen Behältern mit einer darin befindlichen Flüssigkeit, insbesondere zum Abdecken von Schwimmbecken, sicherheitstechnische Probleme insbesondere von Strom und Flüssigkeit als Gefahr für den Nutzer entstehen können.

Das Funktionselement 9‴ ist auch als Stromspeicherelement insbesondere als Akku und dergleichen ausgebildet.

In der Fig. 3 ist eine perspektivische Detaildarstellung einer weiteren erfindungsgemäßen Verschlussanordnung 1 zum Abdecken von offenen Behältern mit einer darin befindlichen Flüssigkeit, insbesondere zum Abdecken von Schwimmbecken, dargestellt.

Die erfindungsgemäße Verschlussanordnung gemäß der Fig. 3 weist die gleichen Basiselemente und Bezugszeichen auf wie bereits in der Fig. 2 beschrieben, sodass diese nicht wiederholt beschrieben sind.

In diesem Ausführungsbeispiel weist die Verschlussanordnung 1 ein als Sensorelement ausgebildetes Funktionselement 9' auf.

Das als Sensorelement ausgebildete Funktionselement 9' ist dabei in der Hohlkammer 5 des Basiselements 2 fixiert und ragt aus dem Basiselement heraus. Das als Sensorelement ausgebildete Funktionselement 9' ist dabei im Querschnitt etwa kreisrund ausgebildet und weist eine vom Basiselement wegragende Höhe auf, die etwa der Dicke des Basiselements 2 entspricht. Das als Sensorelement ausgebildete Funktionselement 9' ist dabei so ausgebildet, dass es an der hier nicht sichtbaren Unterseite des Basisprofils 2 ebenfalls über dieses hinwegragend ausgebildet ist.

Das als Sensorelement ausgebildete Funktionselement 9' kann in diesem Ausführungsbeispiel insbesondere die Qualität des im offenen Behälters befindliche Flüssigkeit ermitteln sowie bewerten und überträgt diese Werte über einen im Funktionselement 9' integrierten Sender an eine außerhalb der Verschlussanordnung 1 angeordnete Steuereinheit wie beispielsweise ein Smartphone, ein Homekit und dgl.

Die Verschlussanordnung 1 ist weiterhin so ausgebildet, dass an einem weiteren Basiselement 2 ein, in die Hohlkammer 5 wenigstens teilweise hineinragendes, Funktionselement 9" angeordnet ist. Das Funktionselement 9" ist dabei so ausgebildet, dass es sowohl von der Oberfläche des Basiselements 2 herausragt als auch von der dieser Oberfläche gegenüberliegenden Unterfläche herausragt.

In diesem Ausführungsbeispiel ist das Funktionselement 9" als ein, wenigstens ein Volumen umschließendes, Speicherelement ausgebildet. In dem Funktionselement 9" sind somit bei bestimmungsgemäßem Einsatz der Verschlussanordnung 1 verschiedene Substanzen, Additive, Chemikalien und ähnliches anordenbar, die insbesondere dafür einsetzbar sind, dass die im offenen Behälter befindliche Flüssigkeit basierend auf den Ergebnissen des als Sensorelements ausgebildeten Funktionselements 9' veränderbar bzw. beeinflussbar sind.

Somit kann das Funktionselement 9" der Verschlussanordnung, welches einfach und wirtschaftlich im Basiselement 2 der Verschlussanordnung 1 einbringbar ist genutzt werden, um der in dem offenen Behälter befindlichen Flüssigkeit beispielsweise mikrobiozid wirkende Substanzen zur Verbesserung der Qualität einzubringen.

## Patentansprüche

1. Verschlussanordnung (1) zum Abdecken von offenen Behältern mit einer darin befindlichen Flüssigkeit, insbesondere zum Abdecken von Schwimmbecken, welche zumindest zwei Basiselemente (2) umfasst, wobei das Basiselement (2) wenigstens eine Hohlkammer (5) aufweist, wobei wenigstens ein Basiselement (2) mit einer seiner Längsseiten (21, 22) mit einer dieser gegenüberliegenden Längsseite (21, 22) eines benachbarten Basiselementes (2) zumindest abschnittsweise beweglich über wenigstens ein Verbindungsmittel (3) verbunden ist und an der, der mit dem Verbindungsmittel (3) verbundenen Längsseite (21) gegenüberliegenden, Längsseite (22) wenigstens eine Verbindungseinrichtung (4) aufweist, wobei die Hohlkammer (5) des Basiselementes (2) einen Werkstoff aufweist, dessen Dichte zwischen 0,01 und 0,7 g/cm³ gemessen nach DIN ISO 1183 beträgt, das Basiselement (2) wenigstens ein Funktionselement (9) aufweist, **dadurch gekennzeichnet, dass** das Funktionselement (9) als Beleuchtungselement ausgebildet ist.

2. Verschlussanordnung (1) nach Anspruch 1, **dadurch gekennzeichnet, dass** das Funktionselement (9) wenigstens teilweise in die Hohlkammer (5) des Basiselements (2) hineinragt.

3. Verschlussanordnung (1) nach Anspruch 1 oder 2, **dadurch gekennzeichnet, dass** das Funktionselement (9) wenigstens teilweise aus dem Basiselement (2) herausragt.

4. Verschlussanordnung (1) nach einem der vorhergehenden Ansprüche, **dadurch gekennzeichnet, dass** das Funktionselement (9) etwa bündig mit der Wand der Hohlkammer (5) des Basiselements (2) abschließt.

5. Verschlussanordnung (1) nach einem der vorhergehenden Ansprüche, **dadurch gekennzeichnet, dass** das Funktionselement (9) stoffschlüssig oder formschlüssig am Basiselement (2) angeordnet ist.

6. Verschlussanordnung (1) nach einem der vorhergehenden Ansprüche, **dadurch gekennzeichnet, dass** das Funktionselement (9) stoffschlüssig oder formschlüssig in der Hohlkammer (5) des Basiselements (2) angeordnet ist.

7. Verschlussanordnung (1) nach einem der vorhergehenden Ansprüche, **dadurch gekennzeichnet, dass** an wenigstens einer Verbindungseinrichtung (4) des Basiselementes (2) wenigstens eine, ein Fixierelement (7) aufnehmende, Aufnahmeöffnung (6) angeordnet ist.

8. Verschlussanordnung (1) nach Anspruch 7, **dadurch gekennzeichnet, dass** das Fixierelement (7) kraftschlüssig und/oder formschlüssig und/oder stoffschlüssig in der Aufnahmeöffnung (6) des Basiselements (2) angeordnet ist.

9. Verschlussanordnung (1) nach einem der vorhergehenden Ansprüche, **dadurch gekennzeichnet, dass** der in der Hohlkammer (5) des Basiselementes (2) angeordnete Werkstoff über wenigstens eine Distanzschicht (8) von der, die Hohlkammer (5) umgebenden, Wand beabstandet angeordnet ist.

10. Verschlussanordnung (1) nach einem der vorhergehenden Ansprüche, **dadurch gekennzeichnet, dass** das Basiselement (2) oder zumindest ein Teil des Basiselementes (2) zeilenweise oder schichtweise durch einen Werkstoffauftrag aufgebaut oder hergestellt ist.

## Claims

1. Closure arrangement (1) for covering open containers having a liquid located therein, in particular for covering swimming pools, which encompasses at least two base members (2), wherein the base member (2) comprises at least one hollow chamber (5), wherein at least one base member (2) is at least in part movably connected with one of its longitudinal sides (21, 22) to an opposite longitudinal side (21, 22) of an adjacent base member (2) by way of at least one connecting means (3) and, on the longitudinal side (22) opposite the longitudinal side (21) that is connected to the connecting means (3), comprises at least one connecting device (4), wherein the hollow chamber (5) of the base member (2) comprises a material of which the density is between 0.01 and 0.7 g/cm³ measured according to DIN ISO 1183, the base member (2) comprises at least one functional member (9), **characterised in that** the functional member (9) is configured as a lighting member.

2. Closure arrangement (1) according to claim 1, **characterised in that** the functional member (9) projects at least partially into the hollow chamber (5) of the base member (2).

3. Closure arrangement (1) according to claim 1 or 2, **characterised in that** the functional member (9) projects at least partially out of the base member (2).

4. Closure arrangement (1) according to one of the preceding claims, **characterised in that** the functional member (9) is approximately flush with the wall of the hollow chamber (5) of the base member (2).

5. Closure arrangement (1) according to one of the preceding claims, **characterised in that** the functional member (9) is arranged on the base member (2) with a substance-to-substance bond or in a form-fitting manner.

6. Closure arrangement (1) according to one of the preceding claims, **characterised in that** the functional member (9) is arranged in the hollow chamber (5) of the base member (2) with a substance-to-substance bond or in a form-fitting manner.

7. Closure arrangement (1) according to one of the preceding claims, **characterised in that** at least one receiving aperture (6) receiving a fixing member (7) is arranged on at least one connecting device (4) of the base member (2).

8. Closure arrangement (1) according to claim 7, **characterised in that** the fixing member (7) is arranged in the receiving aperture (6) of the base member (2) in a force-fitting and/or form-fitting manner and/or with a substance-to-substance bond.

9. Closure arrangement (1) according to one of the preceding claims, **characterised in that** the material arranged in the hollow chamber (5) of the base member (2) is arranged such that it is spaced apart from the wall surrounding the hollow chamber (5) by way of at least one spacer layer (8).

10. Closure arrangement (1) according to one of the preceding claims, **characterised in that** the base member (2) or at least a part of the base member (2) is built up or manufactured line-by-line or layer-by-layer by a material deposition.

## Revendications

1. Ensemble de fermeture (1) pour recouvrir des contenants ouverts avec un liquide se trouvant dans ceux-ci, en particulier pour recouvrir des piscines, lequel comprend au moins deux éléments de base (2), dans lequel l'élément de base (2) présente au moins une chambre creuse (5), dans lequel au moins un élément de base (2) est relié par un de ses côtés longitudinaux (21, 22) à un côté longitudinal (21, 22), faisant face à celui-ci, d'un élément de base (2) voisin au moins par endroits de manière mobile par l'intermédiaire d'au moins un moyen de liaison (3) et présente sur le côté longitudinal (22) faisant face au côté longitudinal (21) relié au moyen de liaison (3), au moins un dispositif de liaison (4), dans lequel la chambre creuse (5) de l'élément de base (2) présente un matériau, dont la densité est comprise entre 0,01 et 0,7 g/cm³ mesurée selon la norme DIN ISO 1183, l'élément de base (2) présente au moins un élément fonctionnel (9), **caractérisé en ce que** l'élément fonctionnel (9) est réalisé en tant qu'un élément d'éclairage.

2. Ensemble de fermeture (1) selon la revendication 1, **caractérisé en ce que** l'élément fonctionnel (9) dépasse au moins en partie à l'intérieur de la chambre creuse (5) de l'élément de base (2).

3. Ensemble de fermeture (1) selon la revendication 1 ou 2, **caractérisé en ce que** l'élément fonctionnel (9) dépasse au moins en partie hors de l'élément de base (2)

4. Ensemble de fermeture (1) selon l'une quelconque des revendications précédentes, **caractérisé en ce que** l'élément fonctionnel (9) se termine à peu près en affleurement avec la paroi de la chambre creuse (5) de l'élément de base (2).

5. Ensemble de fermeture (1) selon l'une quelconque des revendications précédentes, **caractérisé en ce que** l'élément fonctionnel (9) est disposé par liaison de matière ou par complémentarité de forme sur l'élément de base (2).

6. Ensemble de fermeture (1) selon l'une des revendications précédentes, **caractérisé en ce que** l'élément fonctionnel (9) est disposé par liaison de matière ou par complémentarité de forme dans la chambre creuse (5) de l'élément de base (2).

7. Ensemble de fermeture (1) selon l'une quelconque des revendications précédentes, **caractérisé en ce qu'**au moins une ouverture de réception (6) recevant un élément de blocage (7) est disposée sur au moins un dispositif de liaison (4) de l'élément de base (2).

8. Ensemble de fermeture (1) selon la revendication 7, **caractérisé en ce que** l'élément de blocage (7) est disposé à force et/ou par complémentarité de forme et/ou par liaison de matière dans l'ouverture de réception (6) de l'élément de base (2).

9. Ensemble de fermeture (1) selon l'une des revendications précédentes, **caractérisé en ce que** le matériau disposé dans la chambre creuse (5) de l'élément de base (2) est disposé à distance de la paroi entourant la chambre creuse (5) par l'intermédiaire d'au moins une couche d'espacement (8).

10. Ensemble de fermeture (1) selon l'une quelconque des revendications précédentes, **caractérisé en ce que** l'élément de base (2) ou au moins une partie de l'élément de base (2) est élaboré/élaborée ou fabriqué/fabriquée par une application de matériau ligne par ligne ou couche par couche.
